# FASCICULE DE BREVET EUROPEEN

(11) **EP 0 589 779 B1**
(45) Date de publication et mention de la délivrance du brevet: **17.12.1997**
(21) Numéro de dépôt: 93402305.2
(22) Date de dépôt: 21.09.1993
(51) Int. Cl.: H01H 9/46

(54) **Disjoncteur électrique à soufflage magnétique**
Leitungsschutzschalter mit magnetischer Blasschleife
Magnetic blow-out circuit breaker

(30) Priorité: 25.09.1992 FR 9211569
(43) Date de publication de la demande: 30.03.1994
(73) Titulaire: SCHNEIDER ELECTRIC SA, 92100 Boulogne Billancourt (FR); MERLIN GERIN (Société Anonyme), F-38240 Meylan (FR)
(72) Inventeur: Guery, Jean-Pierre, F-78230 Le Pecq (FR); Mertz, Jean-Luc, F-38000 Grenoble (FR); Olifant, Jacques, F-92000 Nanterre (FR)
(74) Mandataire: Carias, Alain

(56) Documents cités:
- EP-A- 0 104 981
- DE-A- 3 302 884
- FR-A- 2 378 344
- FR-A- 2 604 026

## Description

La présente invention concerne un disjoncteur électrique à soufflage magnétique comprenant des contacts séparables respectivement situés sur une pièce de contact fixe et sur une pièce de contact mobile, cette dernière étant assujettie à un mécanisme de commande notamment déclenchable en cas de surintensité.

Le brevet EP-104 981 décrit un appareil disjoncteur-contacteur dont la partie disjoncteur comprend des contacts mécaniques séparables, ces contacts étant mis en série avec un interrupteur statique qui constitue la partie contacteur de l'appareil. Aux contacts est associée une électrode d'arc reliée à un circuit de dérivation de l'interrupteur statique. Le circuit de dérivation est agencé pour capter l'arc dès l'ouverture des contacts afin de protéger l'interrupteur statique. Dans cet appareil, le soufflage magnétique de l'arc mérite dans certains cas d'être accentué pour améliorer la qualité de coupure mais les dispositions susceptibles d'être prises pour améliorer la coupure ne sont guère compatibles avec l'architecture de l'appareil et, en particulier, avec le fait que l'interrupteur statique est intégré à l'appareil.

L'invention a notamment pour but de procurer de manière simple une excellente qualité de coupure dans un disjoncteur électromagnétique.

Elle a aussi pour but de faire bénéficier de cette coupure améliorée un appareil disposé en série avec les contacts séparables et facilement raccordable au disjoncteur.

L'invention concerne un disjoncteur à soufflage magnétique, comprenant :
- au moins un contact fixe et un contact mobile séparables et situés respectivement sur une pièce de contact fixe et une pièce de contact mobile, la pièce de contact mobile étant assujettie à un mécanisme de commande notamment déclenchable en cas de surintensité,
- la pièce de contact fixe étant reliée à un organe électrique à protéger et comprenant une deuxième partie conductrice qui est attenante à une première partie conductrice reliée au contact fixe tout en étant électriquement isolée d'elle par un intervalle isolant propre au saut d'arc, et qui comprend un branche déflectrice d'arc contiguë à une chambre de coupure

Selon l'invention :
- la première partie conductrice comporte au voisinage de la pièce de contact mobile une branche disposée de manière que, lorsque les contacts sont fermés, le courant passe en sens opposés dans cette branche et dans la pièce de contact mobile.
- la branche déflectrice d'arc est disposée de manière qu'à l'ouverture des contacts le courant passe en sens opposés dans cette branche et dans la pièce de contact mobile,
- la branche de la première partie conductrice et la branche déflectrice d'arc de la deuxième partie conductrice sont disposées sensiblement parallèles à la pièce de contact mobile,
- la deuxième partie de la pièce de contact fixe est formée par une pièce pliée dont le pli est situé au voisinage de l'intervalle de saut d'arc et relie la branche déflectrice d'arc à une branche de raccordement avec l'organe à protéger,
- une pièce ferromagnétique est disposée entre la branche déflectrice et la branche de raccordement.

Ainsi, par l'agencement décrit de la branche déflectrice, qui se trouve ou non dans le prolongement de la branche portant le contact fixe, et par la présence de la pièce ferromagnétique entre les branches de la pièce pliée, on obtient un soufflage magnétique satisfaisant de l'arc même lorsque celui-ci a franchi l'intervalle d'isolement entre les deux parties de la pièce de contact fixe ; la branche déflectrice de la pièce de contact fixe peut être avantageusement raccordée à une borne auxiliaire du disjoncteur, de préférence accessible frontalement.

D'autres avantages et caractéristiques ressortiront de l'exposé qui va suivre d'un mode de réalisation de l'invention, illustré à titre d'exemple sur les figures.
- La figure 1 représente schématiquement un disjoncteur mettant en oeuvre l'invention.
- La figure 2 montre un mode de réalisation de l'invention.
- La figure 3 est une vue selon III-III d'un détail de la figure 2.
- La figure 4 montre une variante de réalisation.
- La figure 5 est une vue selon V-V d'un détail de la figure 4.
- La figure 6 montre l'association du disjoncteur avec un contacteur, vue de devant.
- La figure 7 montre en vue de côté l'association d'une variante du disjoncteur avec un contacteur.
- La figure 8 représente en vue de côté une variante de réalisation du disjoncteur.

On voit sur la figure 1 un disjoncteur électrique 10 qui comprend dans un boîtier 11 un organe de coupure électromécanique muni d'une pièce de contact mobile 20 et d'une pièce de contact fixe 30.

La pièce de contact mobile 20 porte le contact mobile proprement dit 21 et elle est reliée par des conducteurs appropriés à une borne amont 22 du disjoncteur et de là par des câbles externes à une source d'énergie électrique à basse tension 23. Le terme disjoncteur couvre ici tout appareil du genre disjoncteur, en particulier les disjoncteurs-contacteurs ou d'autres associations d'un disjoncteur avec un autre appareil électrique.

La pièce de contact fixe 30 comprend deux parties 31,32 électriquement isolées l'une de l'autre par un intervalle d'isolement 33. La partie principale 31 de la pièce 30 porte le contact fixe proprement dit 34 et appartient à un cheminement normal de courant C1 ; la partie auxiliaire 32 de la pièce 30 appartient à un cheminement auxiliaire de courant C2 ; les cheminements C1 puis C2 sont parcourus par le courant respectivement quand les contacts 21,34 sont fermés puis pendant leur phase transitoire d'ouverture ; dans ce dernier cas, l'arc engendré entre les contacts saute en effet de la partie 31 à la partie 32 en franchissant l'intervalle isolant 33 ; les phases successives du phénomène d'arc sont indiquées en A1, A2, A3.

On remarque que les parties respectives 31,32 de la pièce de contact fixe 30 sont toutes deux en forme approximative de J et comportent ainsi chacune, dans le but de chasser l'arc vers la chambre de coupure 45, une branche 35,36 voisine du contact mobile et sensiblement parallèle à la pièce 20. Les branches 35,36 sont parcourues par un courant i₃₁, respectivement i₃₂ dans le sens inverse du courant i₂₀ dans la pièce voisine - bras ou pont - de contact mobile 20, et ce respectivement à l'état fermé et dans la phase transitoire d'ouverture.

Le chemin normal de courant C1 relie la partie principale 31 de la pièce de contact fixe 30 à une première borne aval 37 du disjoncteur et de là par un câble externe à une borne amont 38 d'un organe 40 à protéger - tel qu'un organe interrupteur statique, un contacteur ou une autre charge -. Le chemin auxiliaire de courant C2 relie la partie auxiliaire 32 de la pièce 30 à une deuxième borne aval 37' ou borne auxiliaire du disjoncteur ; la borne 37' est raccordée par un câble externe à une borne aval 39 de l'organe 40. La pièce de contact mobile 20 est reliée à la borne amont 22 du disjoncteur via un organe déclencheur magnétique ou magnétothermique 42 qui, par l'intermédiaire d'un mécanisme 43, commande l'ouverture des contacts dès qu'il détecte une surintensité. Un bouton de commande 44 permet également d'ouvrir et fermer les contacts.

Dans le mode de réalisation de la figure 2, le disjoncteur comprend pour pièce de contact mobile 20 un pont à double coupure déplaçable en translation selon la flèche B. La branche déflectrice 36 de la partie 32 est contiguë à une chambre de coupure 45 contenant des ailettes de fractionnement d'arc 46. La partie 31 comprend une branche 47 de liaison avec la borne 37, parallèle à la branche 35 qui porte le contact fixe et reliée à cette branche par une branche perpendiculaire 48. La partie 32 comprend une branche 49 de raccordement avec les autres éléments du chemin de dérivation C2. La branche 49 est parallèle à la branche déflectrice 36 et lui est reliée par un pli ou une branche perpendiculaire 50 obtenue par pliage. Un espace d'air est prévu ou une pièce isolante 51, par exemple une couche mince isolante, peut être insérée entre les branches 36,49, ainsi qu'une pièce ferromagnétique 52 visant à améliorer l'induction magnétique produite par le courant dans la branche 36. Entre les branches 47,49, on a un espace d'air ou une couche diélectrique 53.

Dans la variante de la figure 4, la branche 35 de la partie 31 qui porte le contact fixe pénètre dans une ouverture 54 de la branche déflectrice 36 de la partie 32. Une couche isolante 55 est interposée près du bord de l'ouverture entre les branches 35,36.

Le disjoncteur représenté fonctionne de la manière suivante. On suppose qu'initialement les contacts sont fermés, le courant passant par le chemin C1. Lorsqu'une surintensité est détectée par l'organe magnétothermique 42, celui-ci réagit et le mécanisme 43 commande l'ouverture des contacts. L'arc qui apparaît entre les contacts 21,34 (état A1) se déplace vers la droite (figure 1) et saute l'intervalle isolant 33 (état A2). Le courant d'ouverture emprunte alors le cheminement de dérivation C2 ; comme il s'écoule dans la branche déflectrice 36 en sens opposé à son cheminement dans la pièce de contact mobile 20 (état A3), il en résulte une induction magnétique qui tend à poursuivre le soufflage de l'arc vers la droite (figure 1) et donc vers les ailettes de fractionnement.

On voit sur la figure 6 un exemple d'association du disjoncteur 10 avec un contacteur 40. Le contacteur 40 comprend un interrupteur 56 de type à contacts séparables ou de type statique commandé par un organe 57 de type électromagnétique ou respectivement électronique. L'organe de commande 57 est relié à des bornes de commande A1,A2. Les bornes aval 37 et 37' du disjoncteur sont câblées respectivement aux bornes amont 38 et aval 39 du contacteur. Les bornes 22,37,37',38,39 d'un même pôle sont accessibles frontalement et avantageusement situées dans un plan P perpendiculaire aux faces frontales du disjoncteur et du contacteur, ce qui permet à l'utilisateur de faire bénéficier de la bonne qualité de coupure du disjoncteur un contacteur de calibre variable facile à connecter au disjoncteur.

Dans le mode de réalisation de la figure 7, le disjoncteur est associé à un contacteur 40. Le disjoncteur comprend un pont de contact mobile 20 qui présente deux contacts 20a,20b pour coopérer avec des contacts fixes respectifs 34a,34b portés par des pièces de contact fixe 30a,30b.

Chacune de celles-ci comprend deux parties 31a;31b et 32a;32b en forme de J, contiguës et isolées mutuellement par un intervalle isolant 33a;33b, au voisinage d'ailettes de refroidissement et de fractionnement d'arc 46a,46b. Les bornes aval principale 37 et auxiliaire 37' sont respectivement reliées aux parties 31b,32b de la pièce fixe 30b et sont câblées, comme décrit précédemment, aux bornes 38,39 du contacteur.

Les parties 31a,32a de la pièce fixe 30a sont raccordées à la borne amont principale 22 et respectivement à une borne amont auxiliaire 22'. Une impédance Z de limitation de courant est disposée entre les bornes amont 22,22'. Une ouverture des contacts consécutive à un court-circuit entraîne donc la mise en service transitoire, c'est-à-dire pendant la durée du phénomène d'arc, du circuit borne 22 - impédance Z - borne 22', et donc une limitation correspondante du courant d'arc.

Au lieu d'être constitué par l'interconnexion électrique de deux appareils 10,40 mécaniquement indépendants, le dispositif peut être composé d'un disjoncteur 10 auquel le contacteur 40 est rapporté par embrochage selon la flèche F (figure 8). Dans ce cas, le contacteur 40 présente une broche amont 38 et une broche aval 39 connectables à des bornes aval respectives 57,58. La borne 58 est connectée d'une part à une borne 50 de liaison avec le circuit de charge, d'autre part à la partie 32 de la pièce de contact fixe 30 par le chemin C2. La borne 57 est reliée à la partie 31 par le chemin auxiliaire C1.

L'invention est applicable aux disjoncteurs à simple ou double coupure, associables à des contacteurs électromécaniques ou statiques.

## Revendications

1. Disjoncteur à soufflage magnétique, comprenant
- au moins un contact fixe et un contact mobile séparables et situés respectivement sur une pièce de contact fixe et une pièce de contact mobile, la pièce de contact mobile étant assujettie à un mécanisme de commande notamment déclenchable en cas de surintensité,
- la pièce de contact fixe (30) étant reliée à un organe électrique (40) à protéger et comprenant une deuxième partie conductrice (32) qui est attenante à une première partie conductrice (31) reliée au contact fixe (34), tout en étant électriquement isolée d'elle par un intervalle isolant (33) propre au saut d'arc, et qui comprend une branche déflectrice d'arc (36) contiguë à une chambre de coupure,
caractérisé par le fait que :
- la première partie conductrice (31) comporte au voisinage de la pièce de contact mobile (20) une branche (35) disposée de manière que, lorsque les contacts sont fermés, le courant passe en sens opposés dans cette branche et dans la pièce de contact mobile,
- la branche déflectrice d'arc (36) est disposée de manière qu'à l'ouverture des contacts le courant passe en sens opposés dans cette branche et dans la pièce de contact mobile (20),
- la branche (35) de la première partie conductrice et la branche déflectrice d'arc (36) de la deuxième partie conductrice sont disposées sensiblement parallèles à la pièce de contact mobile,
- la deuxième partie (32) de la pièce de contact fixe (30) est formée par une pièce pliée dont le pli (50) est situé au voisinage de l'intervalle de saut d'arc (33) et relie la branche déflectrice d'arc (36) à une branche (49) de raccordement avec l'organe à protéger (40),
- une pièce ferromagnétique (52) est disposée entre la branche déflectrice (36) et la branche de raccordement (49).

2. Disjoncteur selon la revendication 1, caractérisé par le fait qu'une couche isolante (51) est disposée entre la branche déflectrice (36) et la branche de raccordement (49).

3. Disjoncteur selon la revendication 1, caractérisé par le fait que la première partie (31) de la pièce de contact fixe (30) présente une extrémité introduite dans une ouverture (54) de la branche déflectrice (36) de la deuxième partie (32) de la pièce de contact fixe, avec interposition d'un élément isolant électrique (55) entre l'extrémité et la branche déflectrice près du bord de l'ouverture.

4. Disjoncteur selon la revendication 1, caractérisé par le fait que la branche déflectrice d'arc (36) est une pièce en forme de J directement raccordée à une borne auxiliaire (37') du disjoncteur.

5. Disjoncteur selon l'une des revendications 1 à 4, caractérisé par le fait qu'il comprend des pôles à double coupure.

6. Disjoncteur selon la revendication 5, caractérisé par le fait qu'il comprend du côté amont une pièce de contact fixe (30a) munie de deux parties conductrices (31a,32a) séparées l'une de l'autre par un intervalle isolant (33a) propre au saut d'arc et interconnectables via une impédance (Z) de limitation du courant d'arc.

## Patentansprüche

1. Leitungsschutzschalter mit magnetischer Blasschleife, mit:
- mindestens einem festen Kontakt und einem beweglichen Kontakt, die trennbar und jeweils auf einem festen Kontaktteil und einem beweglichen Kontaktteil angeordnet sind, wobei das bewegliche Kontaktteil mit einem Steuermechanismus verbunden ist, der insbesondere bei Überlast ausgelöst werden kann,
- wobei das feste Kontaktteil mit einem zu schützenden elektrischen Organ (40) verbunden ist und einen zweiten leitenden Teil (32) umfaßt, der an einen ersten, mit dem festen Kontakt (34) verbundenen, leitenden Teil (31) anschließt, der jedoch elektrisch von ihm durch ein Trennintervall (33) des Bogensprungs getrennt ist, und das einen an eine Abschaltkammer anschließenden Bogenablenkungszweig (36) umfaßt,
dadurch gekennzeichnet, daß:
- der erste leitende Teil (31) in der Nachbarschaft des beweglichen Kontaktteils (20) einen Zweig (35) umfaßt, der so angeordnet ist, daß der Strom bei geschlossenen Kontakten in entgegengesetzter Richtung in diesem Zweig und im beweglichen Kontaktteil fließt,
- der Bogenablenkungszweig (36) so angeordnet ist, daß der Strom bei Öffnen der Kontakte in entgegengesetzter Richtung in diesem Zweig und im beweglichen Kontaktteil (20) fließt,
- der Zweig (35) des ersten leitenden Teils und der Bogenablenkungszweig (36) des zweiten leitenden Teils etwa parallel zum beweglichen Kontaktteil angeordnet sind,
- der zweite Teil (32) des festen Kontaktteils (30) von einem gefalzten Teil gebildet wird, dessen Falz (50) sich in der Nachbarschaft des Bogensprungintervalls (33) befindet und den Bogenablenkungszweig (36) mit einem Anschlußzweig (49) zum zu schützenden Organ (40) verbindet,
- zwischen dem Ablenkungszweig (36) und dem Anschlußzweig (49) ein ferromagnetisches Teil (52) angeordnet ist.

2. Leitungsschutzschalter nach Anspruch 1, dadurch gekennzeichnet, daß zwischen dem Ablenkungszweig (36) und dem Anschlußzweig (49) eine Isolierschicht (51) angeordnet ist.

3. Leitungsschutzschalter nach Anspruch 1, dadurch gekennzeichnet, daß der erste Teil (31) des festen Kontaktteils (30) ein Ende aufweist, das in eine Öffnung (54) des Ablenkungszweigs (36) des zweiten Teils (32) des festen Kontaktteils eingeführt ist, mit Einlage eines elektrischen Isolierelements (55) zwischen dem Ende und dem Ablenkungszweig in der Nähe des Öffnungsrandes.

4. Leitungsschutzschalter nach Anspruch 1, dadurch gekennzeichnet, daß der Bogenablenkungszweig (36) ein J-förmiges Teil ist, das direkt an eine Hilfsklemme (37') des Überlastschalters angeschlossen ist.

5. Leitungsschutzschalter nach einem der Ansprüche 1 bis 4, dadurch gekennzeichnet, daß er Pole mit doppelter Abschaltung umfaßt.

6. Leitungsschutzschalter nach Anspruch 5, dadurch gekennzeichnet, daß er auf der vorgelagerten Seite ein festes Kontaktteil (30a) umfaßt, das mit zwei leitenden Teilen (31a, 32a) ausgerüstet ist, die durch ein Trennintervall (33a) des Bogensprungs voneinander getrennt sind und über eine Begrenzungsimpedanz (Z) des Bogenstroms zusammengeschaltet werden können.

## Claims

1. Magnetic blow-out circuit breaker comprising:
- at least one fixed and one movable contact separable from one another and located respectively on a fixed contact component and a moving contact component, the latter being subject to a control mechanism that is activated particularly in the presence of an overload.
- fixed contact component (30) being connected to an electrical device (40) to be protected and comprising a second conducting section (32) that adjoins a first conducting section (31) connected to the fixed contact (34) while being electrically insulated from said first conducting section by an insulating gap (33) suitable for an arc jump and comprising an arc deflecting arm (36) contiguous with a breaking chamber,
wherein:
- the first conducting section (31) comprises an arm (35) disposed in the vicinity of the moving contact section (20) such that when the contacts are closed the current flows in opposite directions in said arm and in the moving contact component,
- the arc deflecting arm (36) is disposed such that when the contacts open the current flows in opposite directions in said arm and in the moving contact component (20),
- the arm (35) of the first conducting section and the arc deflecting arm (36) of the second conducting section are disposed more or less parallel to the moving contact component,
- the second section (32) of the fixed contact component (30) is formed by a bent component in which the bend (50) is located in the vicinity of the arc jump (33) and connects the arc deflecting arm (36) to an arm (49) that links it to the component to be protected (40),
- a ferromagnetic component (52) is disposed between the deflecting arm (36) and the connecting arm (49).

2. Circuit breaker of claim 1 wherein an insulating layer (51) is disposed between the deflecting arm (36) and the connecting arm (49).

3. Circuit breaker of claim 1 wherein one end of the first section (31) of the fixed contact component (30) is inserted into an aperture (54) in the deflecting arm (36) of the second section (32) of the fixed contact component and wherein an insulating layer (55) is inserted between the said end and the deflecting arm near the rim of the aperture.

4. Circuit breaker of claim 1 wherein the arc deflecting arm (36) is in the shape of the letter J and is connected directly to an auxiliary downstream terminal (37') of the circuit breaker.

5. Circuit breaker of any of claims 1 to 4 characterized by the fact that it has double cut-off poles.

6. Circuit breaker of claim 5 characterized by the fact that its upstream section comprises a fixed contact component (30a) fitted with two conducting sections (31a, 32a) separated from one another by an insulating gap (33a) suitable for an arc jump and connected to one another by a current limitation impedor (Z) .
